# EUROPÄISCHE PATENTSCHRIFT

(11) **EP 0 276 383 B1**
(45) Veröffentlichungstag und Bekanntmachung des Hinweises auf die Patenterteilung: **31.03.1993**
(21) Anmeldenummer: 87116376.2
(22) Anmeldetag: 06.11.1987
(51) Int. Cl.: D04B 15/99

(54) **Flachstrickmaschine mit Datenverarbeitungseinrichtung**
Flat bed knitting machine with a data-processing device
Métier à tricoter rectiligne avec dispositif de traitement de données

(30) Priorität: 24.01.1987 DE 3702050
(43) Veröffentlichungstag der Anmeldung: 03.08.1988
(73) Patentinhaber: H. Stoll GmbH & Co., D-72760 Reutlingen (DE)
(72) Erfinder: Goller, Ernst, D-7410 Reutlingen (DE); Ploppa, Jürgen, D-7417 Pfullingen (DE)
(74) Vertreter: Möbus, Rudolf, Dipl.-Ing.

(56) Entgegenhaltungen:
- DE-A- 3 447 884
- GB-A- 2 064 599
- GB-A- 2 155 053

## Beschreibung

Die Erfindung betrifft eine Flachstrickmaschine mit einem mehrere und in beiden Laufrichtungen einsetzbare Schloßsysteme aufweisenden Schlitten, mit aus den Schloßbahnen der Schloßsysteme auskuppelbaren Nadeln oder Nadelstößern, mit einer Nadelauswahleinrichtung, die für jedes Schloßsystem und für jede Laufrichtung mindestens eine Nadelauswahlstelle aufweist, mit elektromechanisch betätigten Mitnehmern für die Fadenführer und mit einer Steuereinrichtung, die eine Datenverarbeitungseinheit aufweist, die mit einem Strickprogrammspeicher und einem Schlittenpositionsgeber gekoppelt ist und mit deren Ausgangsseite die Nadelauswahleinrichtung, die Mitnehmer für die Fadenführer und eine Nadelversatzeinrichtung verbunden sind.

Flachstrickmaschinen mit den vorstehend genannten Merkmalen sind teils aus der Patentanmeldung DE-A 34 06 870 und teils aus der Patentanmeldung DE-A 36 06 821 der Anmelderin bekannt. Sie haben den Vorteil, daß ihre Schloßsysteme in beiden Laufrichtungen des Schlittens eingesetzt und die Nadeln oder Nadelstößer an jeder gewünschten und mit einer Nadelauswahlstelle gekennzeichneten Schloßbahnstelle durch Auskuppeln aus den Schloßbahnen stillgesetzt werden können, und daß auch die Fadenführer durch die am Schlitten angeordneten Mitnehmer an jeder Stelle des Schlittenhubbereichs positioniert werden können. Der Erfindung liegt nun die Aufgabe zugrunde, bei einer solchen Flachstrickmaschine mit den eingangs genannten Merkmalen die Datenverarbeitungseinrichtung so auszubilden, daß zur Erhöhung der Produktivität der Flachstrickmaschine der Schlitten bei der Bildung jeder Maschenreihe immer nur einen zur Ausführung des Strickprogrammes kleinstmöglichen Hubweg beschreibt.

Die gestellte Aufgabe wird erfindungsgemäß mit dieser Flachstrickmaschine dadurch gelöst, daß die Datenverarbeitungseinrichtung mindestens einen als Optimierungsschaltung zur Minimierung des Schlittenhubweges wirksamen Mikroprozessor aufweist, dem mehrere Speicherbereiche zugeordnet sind, die an der Maschine abgenommene Werte für die Schlittenposition, die Schlittenlaufrichtung und die Position der einzelnen Fadenführer und aus dem Strickprogrammspeicher entnehmbare Werte für die Gestrickbreite, für den Nadelbettenversatz, für die augenblicklich zu fertigende Maschenreihe, für die nächste Maschenreihe und mindestens für die übernächste Maschenreihe enthalten.

Bei der erfindungsgemäß ausgebildeten Flachstrickmaschine werden in der Datenverarbeitungseinrichtung dem als Optimierungsschaltung wirksamen Mikroprozessor in den Speicherbereichen immer die für eine Optimierung des Schlittenhubweges wichtigen augenblicklichen Daten zur Verfügung gestellt, wobei vorteilhafterweise die Speicherbereiche in übergeordnete und untergeordnete Speicherbereiche gegliedert sein können. Auf diese Weise ist es möglich, die Bewegung des mit einem reversierbaren Motor gekoppelten Schlittens für jede Maschenreihe auf den minimalsten Hubweg zu reduzieren, was bisher nicht möglich war. Hubbegrenzungseinrichtungen bisher bekannter Flachstrickmaschinen haben nur eine stufenweise Begrenzung des Schlittenhubweges erlaubt, wobei praktisch immer die Schlittenbewegung über eine ganze Reihe von Nadelschritten über den erforderlichen Laufweg hinaus erfolgt ist. Dagegen wird erfindungsgemäß ein Minimum an Schlittenbewegung u. a. auch dadurch erreicht, daß bei den mehreren Schloßsystemen auch die Schloßsysteme im Hinblick auf eine geringstmögliche Schlittenbewegung auswählbar sind. Der als Optimierungsschaltung wirkende Mikroprozessor kann hierzu die Schlittenlaufstrecke, einzelne Schloßsysteme und einzelne Fadenführermitnehmer betreffende Ausgangssignale dahingehend liefern, daß immer das oder die Schloßsysteme zum Einsatz ausgewählt wird bzw. werden, dessen oder deren Einsatz im Hinblick auf die augenblickliche Schlittenposition den geringsten Schlittenverstellweg bei der Bildung von mindestens zwei aufeinanderfolgenden Maschenreihen ergibt bzw. ergeben. Dabei können zweckmäßig die Fadenführermitnehmer beeinflussende Ausgangssignale vom Mikroprozessor dahingehend geliefert werden, daß bei einem Schlittenhub mindestens ein Fadenführer bis in eine für die Bildung einer nachfolgenden Maschenreihe günstigere Ausgangsposition mitgenommen wird, also vorsorgliche Verstellbewegungen von Fadenführern ausgeführt werden.

Die mit einer erfindungsgemäß ausgebildeten Flachstrickmaschine erzielbare Produktivitätssteigerung ist beachtlich. Die Erfindung bedeutet, daß beim Formstricken schmale Gestrickabschnitte schneller als breite Gestrickabschnitte gefertigt werden, wodurch die Produktivität von Flachstrickmaschinen mit Kurznadelbetten gegenüber den heute üblichen Langbett-Flachstrickmaschinen in ein sehr günstiges Verhältnis gerückt wird.

Nachfolgend wird ein Ausführungsbeispiel einer erfindungsgemäß ausgebildeten Datenverarbeitungseinrichtung für eine Flachstrickmaschine anhand des beiliegenden Blockschaltbildes näher erläutert, das die für die Erfindung wichtigsten Teile der Datenverarbeitungseinrichtung zeigt.

Das Blockschaltbild zeigt den reversierbaren Antriebsmotor 10 für den Schlitten der Flachstrickmaschine, auf welchem in bekannter Weise ein Schlittenbewegungsgeber 11 angeordnet ist, der Signal für die Datenverarbeitungseinrichtung liefert, welche die augenblickliche Position des Schlittens und seine Bewegungsrichtung anzeigen oder ermitteln lassen. Durch eine gestrichelte Doppellinie 12 ist die Koppelung des Schlittenbewegungsgebers 11 mit dem Schlittenantriebsmotor 10 versinnbildlicht. Durch eine gestrichelte Wirkungslinie 13 ist eine indirekte Koppelung des Schlittenbewegungsgebers 11 mit einem Strickprogrammspeicher 14 der Datenverarbeitungseinrichtung angedeutet, in welchem die für ein bestimmtes Gestrick, seine Bindungsart und seine Musterung wichtigen Daten gespeichert sind.

Kernstück der neuen Datenverarbeitungseinrichtung ist eine aus mindestens einem Mikroprozessor bestehende und nach einem vorgegebenen Programm wirksame Optimierungsschaltung 15. Von der Darstellung von Tastenfeldern, die üblicherweise dem Strickprogrammspeicher 14 zum Variieren von Daten zugeordnet sind und die auch der Optimierungsschaltung für eine Programmvariation zugeordnet sein können, ist hier abgesehen worden. Der Optimierungsschaltung 15 sind in der Datenverarbeitungseinrichtung verschiedene Speicherbereiche zugeordnet, aus welchen der Optimierungsschaltung 15 die für eine Optimierung der Schlittenbewegung erforderlichen und aktuellen Daten jederzeit zur Verfügung stehen. Es sind dies insbesondere ein Schlittenpositions-Speicherbereich 16, ein Schlittenrichtungs-Speicherbereich 17, ein Speicherbereich 18 für Maschinenparameter, ein Gestrickmuster-Speicherbereich 19 und ein Gestrickform-Speicherbereich 20. Die Speicherbereiche können in den Mikroprozessor oder die Mikroprozessoren der Optimierungsschaltung 15 integriert sein. Die Speicherbereiche 16 und 17 für die Schlittenposition und die Schlittenrichtung erhalten ihre aktuellen Daten von dem Schlittenbewegungsgeber 11. Die im Speicherbereich 18 enthaltenen Maschinenparameter sind maschinenspezifisch und betreffen insbesondere die Anzahl der vorhandenen Arbeitssysteme, die Anordnung dieser Arbeitssysteme sowie die Zahl und Anordnung der Fadenführer. Die Speicherbereiche 19 und 20 für das Gestrickmuster und die Gestrickform erhalten ihre Daten aus dem Strickprogrammspeicher 14. Beide können mehrschichtige Speicherbereiche sein, in welchen die Daten für mehrere Maschenreihen gleichzeitig der Optimierungsschaltung 15 zur Verfügung stehen.

Die Optimierungsschaltung 15 liefert einerseits Ausgangssignale für den Schlittenantriebsmotor 10 über eine Verstärkerstufe 21. Nach diesen Signalen wird die Schlittenbewegung optimal gesteuert. Andererseits liefert die Optimierungsschaltung 15 über eine Endstufenschaltung 22 Ausgangssignale für eine auf die optimierte Schlittenbewegung abgestimmte Steuerung der jeweils nur symbolisch durch ein Kästchen dargestellten Versatzeinrichtung 23, der am Schlitten angeordneten Mitnehmer 24 für die einzelnen Fadenführer und für die ebenfalls am Schlitten angeordneten Nadelauswahlstellen 25 an den mehreren Arbeitssystemen und damit Schloßsystemen der Flachstrickmaschine.

Von den Speicherbereichen 16 - 20 bildet der Speicherbereich 18 für die Maschinenparameter einen übergeordneten Speicherbereich.

## Patentansprüche

1. Flachstrickmaschine mit einem mehrere und in beiden Laufrichtungen einsetzbare Schloßsysteme aufweisenden Schlitten, mit aus den Schloßbahnen der Schloßsysteme auskuppelbaren Nadeln oder Nadelstößern, mit einer Nadelauswahleinrichtung, die für jedes Schloßsystem und für jede Laufrichtung mindestens eine Nadelauswahlstelle aufweist, mit elektromechanisch betätigten Mitnehmern für die Fadenführer und mit einer Steuereinrichtung, die eine Datenverarbeitungseinrichtung aufweist, die mit einem Strickprogrammspeicher und einem Schlittenpositionsgeber gekoppelt ist und mit deren Ausgangsseite die Nadelauswahleinrichtung, die Mitnehmer für die Fadenführer und eine Nadelversatzeinrichtung verbunden sind,
dadurch gekennzeichnet, daß die Datenverarbeitungseinrichtung mindestens einen als Optimierungsschaltung zur Minimierung des Schlittenhubweges (15) wirksamen Mikroprozessor aufweist, dem mehrere Speicherbereiche (16 - 20) zugeordnet sind, die an der Maschine abgenommene Werte für die Schlittenposition, die Schlittenlaufrichtung und die Position der einzelnen Fadenführer und aus dem Strickprogrammspeicher (14) entnehmbare Werte für die Gestrickbreite, für den Nadelbettenversatz, für die augenblicklich zu fertigende Maschenreihe, für die nächste Maschenreihe und mindestens für die übernächste Maschenreihe enthalten.

2. Flachstrickmaschine nach Anspruch 1, dadurch gekennzeichnet, daß der als Optimierungsschaltung (15) wirkende Mikroprozessor die Schlittenlaufstrecke, einzelne Schloßsysteme und einzelne Fadenführermitnehmer betreffende Ausgangssignale dahingehend liefert, daß immer das Schloßsystem oder die Schloßsysteme zum Einsatz ausgewählt wird bzw. werden, dessen oder deren Einsatz im Hinblick auf die augenblickliche Schlittenposition und Fadenführerstellungen den geringsten Verstellweg des mit einem reversierbaren Antriebsmotor gekoppelten Schlittens bei der Bildung von mindestens zwei aufeinanderfolgenden Maschenreihen ergibt bzw. ergeben.

3. Flachstrickmaschine nach Anspruch 1 und 2, dadurch gekennzeichnet, daß der als Optimierungsschaltung (15) wirkende Mikroprozessor zusätzlich die Fadenführermitnehmer (24) beeinflussende Ausgangssignale dahingehend liefert, daß bei einem Schlittenhub mindestens ein Fadenführer bis in eine für die Bildung einer nachfolgenden Maschenreihe günstigere Ausgangsposition mitgenommen wird.

4. Flachstrickmaschine nach einem der Ansprüche 1 bis 3, dadurch gekennzeichnet, daß die dem Mikroprozessor (15) zugeordneten Speicherbereiche (16 - 20) in übergeordnete und untergeordnete Speicherbereiche unterteilt sind, wobei zu den übergeordneten Speicherbereichen ein Speicherbereich (18) für Maschinenparameter zählt.

## Claims

1. Flat knitting machine comprising a carriage having a plurality of cam systems which can be used in both running directions, comprising needles or needle pushers uncouplable from the cam tracks of the cam systems, comprising a needle-selection device which has at least one needle-selection point for each cam system and for each running direction, comprising electromechanically actuated drivers for the yarn guides, and comprising a control device having a data-processing device which is coupled to a knitting-program memory and to a carriage-position transmitter and to the output side of which are connected the needle-selection device, the drivers for the yarn guides and a needle-shift device, characterised in that the data-processing device has at least one microprocessor which acts as an optimising circuit (15) for minimising the carriage stroke travel and which is assigned a plurality of memory regions (16-20) which contain values, picked up on the machine, for the carriage position, for the carriage running direction and for the position of the individual yarn guides and values, obtainable from the knitting-program memory (14), for the fabric width, for the needle-bed shift, for the stitch row to be produced at the particular moment, for the next stitch row and at least for the next stitch row but one.

2. Flat knitting machine according to Claim 1, characterised in that the microprocessor acting as an optimising circuit (15) supplies output signals relating to the carriage running distance, to individual cam systems and to individual yarn-guide drivers, to the effect that there is or are always selected for use the cam system or cam systems of which the use results, in respect of the instantaneous carriage position and yarn-guide positions, in the least adjusting travel of the carriage, coupled to a reversible drive motor, during the formation of at least two successive stitch rows.

3. Flat knitting machine according to Claims 1 and 2, characterised in that the microprocessor acting as an optimising circuit (15) additionally supplies output signals influencing the yarn-guide drivers (24), to the effect that, during a carriage stroke, at least one yarn guide is driven into an initial position more favourable for the formation of a subsequent stitch row.

4. Flat knitting machine according to one of Claims 1 to 3, characterised in that the memory regions (16-20) assigned to the microprocessor (15) are subdivided into overriding and subordinate memory regions, the overriding memory regions including a memory region (18) for machine parameters.

## Revendications

1. Métier à tricoter rectiligne, comportant un chariot pourvu de plusieurs systèmes mécaniques d'actionnement pouvant agir dans les deux sens du mouvement du chariot, des aiguilles ou des poussoirs de commande des aiguilles pouvant être mis en position d'effacement hors du trajet des systèmes d'actionnement du chariot, un système sélecteur de position des aiguilles comportant pour les aiguilles au moins une position pour chaque système d'actionnement et pour chaque sens du mouvement du chariot, des organes d'entraînement à commande électromécanique pour les guide-fils, et un système général de commande comportant un dispositif de traitement de données, qui est associé à une mémoire de programme de tricotage et à un indicateur de position du chariot, et à la sortie duquel sont reliés le système sélecteur de position des aiguilles ainsi que les organes d'entraînement des guide-fils et un système de décalage des aiguilles,
caractérisé en ce que le dispositif de traitement de données comporte au moins un microprocesseur qui joue le rôle de circuit d'optimisation (15) pour minimiser le trajet du chariot, et dont dépendent plusieurs domaines de mémoire (16 - 20) qui contiennent les valeurs prises sur la machine pour la position du chariot, le sens du mouvement du chariot et la position de chacun des guide-fils, ainsi que les valeurs qui peuvent être prises dans la mémoire de programme de tricotage (14) pour la largeur de tricotage, pour le décalage des plaques à aiguilles, pour la rangée de mailles à réaliser dans l'immédiat, ainsi que pour la rangée de mailles à réaliser ensuite et au moins pour la rangée suivante.

2. Métier à tricoter rectiligne selon la revendication 1, caractérisé en ce que le microprocesseur qui joue le rôle de circuit d'optimisation (15) fournit des trains de signaux de sortie concernant l'amplitude de la course du chariot, ainsi que chacun des systèmes d'actionnement de celui-ci et chacun des guide-fils, en ce qu'il assure ainsi sélectivement sur le chariot la mise en position active du système ou des systèmes d'actionnement dont la mise en oeuvre - compte tenu des positions instantanées du chariot et des guide-fils - correspond toujours à un trajet minimum de déplacement du chariot entraîné par un moteur réversible, pour réaliser au moins deux rangées successives de mailles.

3. Métier à tricoter rectiligne selon la revendication 1 ou 2,caractérisé en ce que le microprocesseur qui joue le rôle de circuit d'optimisation (15) fournit en outre des trains de signaux de sortie qui actionnent les organes d'entraînement (24) des guide-fils, et en ce qu'au cours d'un mouvement du chariot au moins un guide-fil se trouve entraîné jusqu'à une position de départ plus favorable pour la réalisation d'une rangée de mailles suivante.

4. Métier à tricoter selon l'un des revendications 1 à 3, caractérisé en ce que les domaines de mémoire (16 - 20) associés au microprocesseur (15) sont divisés en domaines de mémoire prépondérants et subordonnés, un domaine de mémoire (18) prévu pour les paramètres de la machine faisant alors partie des domaines de mémoire prépondérants.
